# FASCICULE DE BREVET EUROPEEN

(11) **EP 1 418 023 B1**
(45) Date de publication et mention de la délivrance du brevet: **30.04.2008**
(21) Numéro de dépôt: 03292769.1
(22) Date de dépôt: 05.11.2003
(51) Int. Cl.: B25C 1/00, B25C 7/00

(54) **Ensemble d'une coiffe et d'un appareil de scellement**
Baueinheit einer Kappe und ein Setzgerät
Cap assembly and bolt driving tool

(30) Priorité: 06.11.2002 FR 0213862
(43) Date de publication de la demande: 12.05.2004
(73) Titulaire: SOCIETE DE PROSPECTION ET D'INVENTIONS TECHNIQUES SPIT, 26501 Bourg-Les-Valence (FR)
(72) Inventeur: Nayrac, Frédéric, 26500 Bourg-Les-Valence (FR); Simonin, Jean-Luc, 26120 Barcelonne-France (FR)
(74) Mandataire: Bloch, Gérard

(56) Documents cités:
- US-A- 4 375 867

## Description

L'invention concerne un ensemble d'un appareil de scellement de tampon et d'une coiffe selon le préambule de la revendication 1 et une coiffe selon le préambule de la revendication 7. Un tel ensemble et une telle coiffe sont connus du document US 4375867.

Plus précisément, l'invention concerne un appareil de scellement qui comporte, dans le prolongement d'un canon, un guide-tampon dont le rôle est de guider l'élément de fixation, ou tampon, dans le matériau destiné à le recevoir. Le guide-tampon coopère avec un pied d'appui pour positionner l'appareil par rapport à la surface du matériau.

L'introduction du tampon se fait dans une direction perpendiculaire à la surface du matériau. Ainsi, lors de la fixation de tampons dans un plafond, l'appareil se trouve au moment de la fixation au-dessous du plafond et est donc susceptible de recevoir des poussières et autres éclats provenant de l'introduction du tampon. Cela a pour effet d'accélérer l'usure de la mécanique de l'appareil, ainsi que d'en gêner le fonctionnement.

La présente invention vise à pallier ces inconvénients.

A cet effet la présente demande concerne un ensemble d'un appareil de scellement de tampon et d'une coiffe, l'appareil de scellement comprenant un guide-tampon et un pied d'appui qui coopère avec le guide-tampon pour positionner l'appareil par rapport à la surface du matériau destiné à recevoir un tampon, la coiffe étant agencée pour coiffer l'appareil et comportant des moyens agencés pour coopérer avec le guide-tampon, des moyens agencés pour coopérer avec le pied d'appui et ainsi retenir la coiffe sur l'appareil.

Ainsi, c'est par le pied d'appui et le guide-tampon que l'appareil retient la coiffe.

De préférence, il est prévu dans la coiffe une lumière de passage du guide-tampon ainsi qu'une lumière de passage du pied d'appui.

De préférence encore, la coiffe est retenue sur l'appareil, plus particulièrement au moment du tir, par arc-boutement de la coiffe entre la lumière de passage du guide-tampon et la lumière de passage du pied d'appui.

De préférence toujours, la coiffe est munie de nervures de rigidification.

Avantageusement, l'appareil comporte un bouton-poussoir, pour un magasin d'alimentation en tampons, et la coiffe comprend un évidement pour l'accès audit bouton-poussoir.

Avantageusement encore, la coiffe est munie d'un soufflet qui enserre le guide-tampon.

Ainsi la coiffe de l'invention comporte une tête percée, un fût et un pied percé.

L'invention sera mieux comprise à l'aide de la description suivante de la forme de réalisation préférée de l'invention, en référence au dessin annexé, sur lequel :
- la figure 1 représente une vue partielle en perspective de l'ensemble de l'invention, lorsque la coiffe n'est pas emboîtée sur l'appareil de scellement ;
- la figure 2 représente une vue partielle en perspective de l'ensemble de la figure 1, lorsque la coiffe est emboîtée sur l'appareil de scellement ;
- la figure 3 représente une vue partielle de profil partiellement en coupe de l'ensemble de la figure 3 ;
- la figure 4 représente une vue arrière en perspective de la coiffe de l'ensemble de l'invention et
- la figure 5 représente une vue partielle de profil partiellement en coupe d'une autre forme de réalisation de l'ensemble de l'invention.

La description sera faite en référence à un appareil de scellement fonctionnant grâce à du gaz comprimé, mais il va de soi que la demanderesse n'entend pas par là se limiter à ce type d'appareil de scellement. Tout autre appareil de scellement pourra être envisagé, par exemple les appareils de scellement utilisant des charges explosives.

En outre la description qui suit sera faite dans le cas d'une position de l'appareil 3 verticale, c'est-à-dire telle que l'axe 4 du canon soit horizontal, la coiffe étant positionnée par rapport à l'appareil 3 en conséquence, afin de pouvoir y être emboîtée. Ainsi lorsque l'on parlera par exemple d'une face verticale de l'appareil, il s'agira en fait d'une face verticale dans cette position.

En référence à la figure 1, l'ensemble 1 de la présente invention comporte un appareil de scellement 3 et une coiffe 2, destinés à être emboîtés l'un avec l'autre. L'appareil de scellement 3 comporte une poignée 36, un logement de cartouche de gaz comprimé 35, un magasin d'alimentation en tampons 33 et son bouton-poussoir 34, un guide-tampon 31 s'étendant suivant un axe 4, un pied d'appui 32 et un boîtier 37. La coiffe 2 est agencée en matière plastique rigide et est moulée d'une seule pièce. On peut toutefois distinguer trois parties au niveau de sa forme : une tête 25, un pied 26 et un fût 27. Ces trois parties sont conformées pour coiffer les parties de l'appareil de scellement 3 correspondantes. En outre la tête 25 comprend une lumière 21 de passage du guide-tampon 31, le pied 26 comprend une lumière 22 de passage du pied d'appui 32, et le fût 27 comprend des nervures de rigidification 23.

L'utilisation, simplifiée, de l'appareil de scellement 3 est la suivante. Un opérateur tient l'appareil 3 par la poignée 36. Il met l'appareil 3 en appui sur la surface du matériau dans lequel il veut introduire un tampon, de façon à ce que l'axe 4 du guide-tampon 31 soit perpendiculaire à ladite surface. Le guide-tampon 31, qui est télescopique, va donc s'enfoncer légèrement. L'opérateur règle la perpendicularité de l'axe 4 avec la surface du matériau grâce à la coopération du guide-tampon 31 et du pied d'appui 32. L'appui du guide-tampon 31 est en outre utile au point de vue de la sécurité, puisque le tir du tampon ne peut être fait sans cet appui. Ainsi une fois le guide-tampon 31 en appui, il est possible de tirer. Grâce au gaz comprimé de la cartouche du logement 35, le tampon, provenant du magasin d'alimentation en tampons 33, qui peut être ouvert ou fermé grâce au bouton-poussoir 34, est introduit dans le support.

Le rôle de la coiffe 2 est de coiffer l'appareil 3 et ainsi de le protéger contre l'éventuelle intrusion de poussières. Ainsi la tête 25, située autour de la lumière 21 de passage du guide-tampon 31, coiffe la partie supérieure de l'appareil de scellement 3 ; elle coiffe et entoure en fait la partie supérieure de l'appareil de scellement, comme on le voit notamment grâce à sa partie 28, sauf ici du côté gauche où il est prévu un évidement 29 qui laisse l'accès libre au bouton-poussoir 34, une fois que la coiffe 2 est mise en place.

Le fût 27 consiste en une surface qui est, lorsque la coiffe 2 est sur l'appareil 3, quasiment verticale, éventuellement bombée, avec des retours 30 en direction de l'appareil 3. Elle protège la face avant verticale de l'appareil 3. Elle est pourvue de nervures de rigidification 23 s'étendant horizontalement, formées par exemple par déplacement de matière.

Le pied 26 est conformé pour protéger la partie inférieure de l'appareil 3. Il y est en outre pratiqué une lumière 22 de passage du pied d'appui 32. De même la tête 25 comporte une lumière 21 de passage du guide-tampon 31. Ainsi en emboîtant ces deux lumières 21, 22 sur le guide-tampon 31 et le pied d'appui 32, respectivement, la coiffe 2 se retrouve emboîtée sur l'appareil 3, comme on le voit sur la figure 2, et coiffe de cette manière toute la face avant de l'appareil 3. Cette face avant de l'appareil 3 est donc protégée contre l'éventuelle intrusion de poussières et autres éclats lors de l'introduction d'un tampon dans un support horizontal situé au-dessus de l'appareil 3, notamment.

En référence à la figure 3, on voit qu'une fois emboîtée la coiffe est bien plaquée contre l'appareil 3, et protège toute la face avant de l'appareil 3, à l'exception du guide-tampon 31 et du pied d'appui 32.

En référence à la figure 4, la coiffe 2 est donc moulé d'un seul bloc. Les lumières 21, 22 de passage du guide-tampon 31 et du pied-d'appui 32, respectivement, sont agencées de façon à retenir la coiffe 2 sur l'appareil 3, par coopération avec le guide-tampon 31 et le pied d'appui 32. Ainsi la coiffe 2 n'a pas besoin de comporter des éléments de fixation ou de maintien supplémentaires. Le maintien se fait par arc-boutement, surtout ici au moment du tir. En effet lors du tir il y a un recul au niveau du guide-tampon 31, qui provoque l'arc-boutement de la coiffe 2, entre les deux lumières 21, 22 de passage du guide-tampon 31 et du pied d'appui 32, respectivement ; cet arc-boutement retient la coiffe 2 sur l'appareil 3.

Enfin en référence à la figure 5, il peut être prévu un soufflet 40 sur l'axe 4 de la lumière 21 de passage du guide-tampon 31. En effet la partie rigide 2' de la coiffe 2 s'arrête, au niveau de la lumière 21 de passage du guide-tampon 31, à la limite de la partie 3' de l'appareil 3 qui reste fixe par rapport au boîtier 37 lors du tir, le guide-tampon 31 étant télescopique. Ainsi ce guide-tampon 31 télescopique est amené à s'enfoncer lors de la mise en appui de l'appareil 3, et à se déplacer sur son axe 4 lors du tir. C'est pour cela que la partie rigide 2' de la coiffe 2 ne peut s'appuyer dessus, car elle en gênerait le fonctionnement. Toutefois la protection contre les poussières peut également être intéressante au niveau de la jonction entre la partie fixe 3' et le guide-tampon 31 télescopique. C'est pour cela qu'il est proposé dans le mode de réalisation de la figure 7 d'ajouter un soufflet 40, dont l'extrémité libre 40" enserre le guide-tampon 31, l'autre extrémité 40' étant solidaire de la partie rigide 2' de la coiffe 2, au niveau de la lumière 21 de passage du guide-tampon 31. Ainsi lors des mouvements du guide-tampon 31, l'extrémité 40" du soufflet 40 reste en contact avec cette partie télescopique 31 et en suit le mouvement. Ce contact interdit l'introduction de poussières et protège la jonction entre la partie télescopique 31 et la partie fixe 3'.

## Revendications

1. Ensemble d'un appareil de scellement (3) de tampon et d'une coiffe (2), l'appareil de scellement (3) comprenant un guide-tampon (31) et un pied d'appui (32) qui coopère avec le guide-tampon (31) pour positionner l'appareil (3) par rapport à la surface du matériau destiné à recevoir un tampon, et la coiffe (2) étant agencée pour coiffer l'appareil (3) **caractérisé en ce que** la coiffe comporte des moyens (21) agencés pour coopérer avec le guide-tampon (31) et des moyens (22) agencés pour coopérer avec le pied d'appui (32) et ainsi retenir la coiffe (2) sur l'appareil (3).

2. Ensemble selon la revendication 1, dans lequel il est prévu sur la coiffe (2) une lumière (21) de passage du guide-tampon (31) et une lumière (22) de passage du pied d'appui (32).

3. Ensemble selon la revendication 2, dans lequel la coiffe (2) est retenue sur l'appareil par arc-boutement de la coiffe entre la lumière (21) de passage du guide-tampon (31) et la lumière (22) de passage du pied d'appui (32).

4. Ensemble selon d'une des revendications 1 à 3, dans lequel la coiffe (2) est munie de nervures (23) de rigidification.

5. Ensemble selon l'une des revendications précédentes, dans lequel l'appareil (3) comporte un bouton-poussoir (34), pour un magasin d'alimentation en tampons (33), et la coiffe (2) est agencée (29) pour l'accès audit bouton-poussoir (34).

6. Ensemble selon l'une des revendications précédentes, dans lequel la coiffe (2) est munie d'un soufflet (40) qui enserre le guide-tampon (31).

7. Coiffe destinée à être emboîtée sur un appareil de scellement (3) et comportant les caractéristiques de celle (2) de l'une des revendications 1 à 6.

8. Coiffe selon la revendication 7, comportant une tête percée (25), un fût (27) et un pied percé (26).

9. Coiffe selon la revendication 8, dont le fût comporte des nervures de rigidification (23).

10. Coiffe selon l'une des revendications 8 ou 9, comportant un soufflet (40) sur sa tête percée (25).

## Claims

1. Assembly consisting of a wall-plug inserting device (3) and a boot (2), the inserting device (3) comprising a wall-plug guide (31) and a contact foot (32) which helps the wall-plug guide (31) to position the device (3) with respect to the surface of the material into which a wall-plug is to be inserted, and the boot (2) being designed to cover the device (3), which assembly is **characterized in that** the boot has means (21) designed to engage with the wall-plug guide (31) and means (22) designed to engage with the contact foot (32) and thus retain the boot (2) on the device (3).

2. Assembly according to Claim 1 in which the boot (2) is provided with a through hole (21) for the wall-plug guide (31) and a through hole (22) for the contact foot (32).

3. Assembly according to Claim 2, in which the boot (2) is retained on the device by the bracing of the boot between the through hole (21) of the wall-plug guide (31) and the through hole (22) of the contact foot (32).

4. Assembly according to one of Claims 1 to 3, in which the boot (2) is provided with stiffening ribs (23).

5. Assembly according to one of the preceding claims, in which the device (3) comprises a pushbutton (34), for a wall-plug feed magazine (33), and the boot (2) is designed (29) for access to the said pushbutton (34).

6. Assembly according to one of the preceding claims, in which the boot (2) is provided with a bellows (40) which grips the wall-plug guide (31).

7. Boot designed to be fitted onto an inserting device (3) and comprising the characteristics of the boot (2) of one of Claims 1 to 6.

8. Boot according to Claim 7, comprising a pierced head (25), a stock (27) and a pierced foot (26).

9. Boot according to Claim 8, in which the stock has stiffening ribs (23).

10. Boot according to either of Claims 8 and 9, comprising a bellows (40) on its pierced head (25).

## Patentansprüche

1. Anordnung aus einer Bolzensetzvorrichtung (3) und einer Abdeckung (2), wobei die Setzvorrichtung (3) eine Bolzenführung (31) und einen Abstützfuß (32), der mit der Bolzenführung (31) zusammenwirkt, um die Vorrichtung (3) in Bezug auf die Oberfläche des Materials, das einen Bolzen aufnehmen soll, zu positionieren, enthält und wobei die Abdeckung (2) ausgelegt ist, um die Vorrichtung (3) abzudecken, **dadurch gekennzeichnet, dass** die Abdeckung Mittel (21), die ausgelegt sind, um mit der Bolzenführung (31) zusammenzuwirken, und Mittel (22), die ausgelegt sind, um mit dem Abschnittsfuß (32) zusammenwirken und somit die Abdeckung (2) an der Vorrichtung (3) festzuhalten, aufweist.

2. Anordnung nach Anspruch 1, wobei in der Abdeckung (2) ein Langloch (21) für den Durchgang der Bolzenführung (31) und ein Langloch (22) für den Durchgang des Abstützfußes (32) vorgesehen sind.

3. Anordnung nach Anspruch 2, wobei die Abdeckung (2) an der Vorrichtung durch Abstützen der Abdeckung zwischen dem Durchgangslangloch (21) für die Bolzenführung (31) und dem Durchgangslangloch (22) für den Abstützfuß (32) gehalten wird.

4. Anordnung nach einem der Ansprüche 1 bis 3, wobei die Abdeckung (2) mit Versteifungsrippen (23) versehen ist.

5. Anordnung nach einem der vorhergehenden Ansprüche, wobei die Vorrichtung (3) einen Druckknopf (34) für ein Bolzenvorratsmagazin (33) aufweist und die Abdeckung (2) so beschaffen ist (29), dass sie den Zugang zu dem Druckknopf (34) ermöglicht.

6. Anordnung nach einem der vorhergehenden Ansprüche, wobei die Abdeckung (2) mit einem Balg (40) versehen ist, der die Bolzenführung (31) einklemmt.

7. Abdeckung, die dazu bestimmt ist, an einer Setzvorrichtung (3) angebracht zu werden, und die Merkmale der Abdeckung (2) nach einem der Ansprüche 1 bis 6 enthält.

8. Abdeckung nach Anspruch 7, die einen durchlochten Kopf (25), einen Schaft (27) und einen durchlochten Fuß (26) enthält.

9. Abdeckung nach Anspruch 8, deren Schaft Versteifungsrippen (23) aufweist.

10. Abdeckung nach einem der Ansprüche 8 oder 9, die an ihrem durchlochten Kopf (25) einen Balg (40) aufweist.
